# EUROPÄISCHE PATENTSCHRIFT

(11) **EP 1 431 154 B1**
(45) Veröffentlichungstag und Bekanntmachung des Hinweises auf die Patenterteilung: **10.08.2005**
(21) Anmeldenummer: 03025128.4
(22) Anmeldetag: 03.11.2003
(51) Int. Cl.: B61B 1/02

(54) **Randstreifen für Bahnsteige**
Gap fillers for the edge of railway platforms
Bandes de sécurité pour la bordure des quais de gare

(30) Priorität: 18.12.2002 AT 18882002
(43) Veröffentlichungstag der Anmeldung: 23.06.2004
(73) Patentinhaber: Getzner Werkstoffe Holding GmbH, 6706 Bludenz (AT)
(72) Erfinder: Mentberger, Christoph, 6700 Bludenz (AT); Dietrich, Martin, 6830 Rankweil (AT)
(74) Vertreter: Hefel, Herbert, Dipl.-Ing.

(56) Entgegenhaltungen:
- GB-A- 2 333 757
- US-A- 937 375
- US-A- 5 517 921
- US-A- 5 845 580

## Beschreibung

Die Erfindung bezieht sich auf einen Randstreifen für Bahnsteige, der in Montagelage vom Bahnsteig seitlich auskragt.

Wenn Züge in Bahnhöfe einfahren, in denen die Schienen und die Bahnsteige nicht gerade verlaufen, sondern mehr oder minder große Krümmungsradien aufweisen, bilden sich zwischen Zug und Bahnsteig unterschiedliche Abstände aus. Im Extremfall können diese Spalte so breit werden, dass die Gefahr besteht, beim Besteigen des Zuges oder beim Aussteigen aus dem Zug zwischen den Bahnsteig und den Zug zu geraten.

Der Abstand zwischen dem Zug und dem Rand des Bahnsteiges schwankt auch temperaturbedingt durch die unterschiedliche Wärmeausdehnung der Geleise im Sommer und im Winter.

Es wurde versucht, den Spalt zwischen dem Zug und dem Bahnsteig mit Gummimatten oder Streifen abzudecken. Da eine mechanische Beschädigung der Gummimatten nicht immer vermieden werden konnte, gab es eine große Verletzungsgefahr durch abgerissene Teile.

Aus der GB 2 291 034 A ist eine Sicherheitseinrichtung für Bahnsteige bekannt, welche eine vom Bahnsteig seitlich auskragende Rampe aufweist, die den Spalt zwischen dem Bahnsteig und einem Waggon überbrückt. Neben einer aus- und zurückfahrbaren Ausbildung der Rampe ist auch eine fixe Montage der Rampe erwähnt. Der zum Zug weisende Rand der Rampe kann mit Gummi oder einem anderen geeigneten Material versehen sein. Im Falle einer aus- und zurückfahrbaren Ausbildung der Rampe führt dies zu einem erheblichen Herstellungs-, Montage- und Wartungsaufwand. Im Falle einer fixen Montage der Rampe besteht die Gefahr einer Beschädigung derselben, wenn der Abstand zwischen dem Zug und dem Rand des Bahnsteiges sich im Jahresverlauf verändert.

Aufgabe der Erfindung ist es, einen verbesserten Randstreifen für Bahnsteige zu schaffen, der den Spalt zwischen dem Zug und dem Bahnsteig abdeckt und der sich unterschiedlichen Spaltbreiten (Abstand zwischen Zug und Bahnsteigrand) anpassen kann.

Die erfindungsgemäße Aufgabe wird durch einen Randstreifen mit den Merkmalen des Patentanspruchs 1 gelöst.

Als Kunststoff wird vorzugsweise ein Elastomerschaumstoff eingesetzt oder ein anderer Kunststoff, der es ermöglicht, dass sich der Randstreifen beim Anstoß oder Anschlagen des Zuges bis zu einem gewissen Grad reversibel verformt. Vorteilhafterweise ist eine Verformung des Randstreifens bis zu einer Kompression des Spaltabdeckungsabschnittes des Randstreifens um 50% seiner Ausdehnung reversibel.

Die Festigkeit des Kunststoffprofils ist so gewählt, dass es im Spaltabdeckungsabschnitt mit einer Belastung, die dem Körpergewicht eines erwachsenen Menschen entspricht, betreten werden kann, ohne dass es zu einer unzulässigen Verformung kommt. Ebenso ist ein exzentrisches Befahren mit motorgetriebenen zwei- bis vierrädrigen Bewegungshilfen im Belastungsprofil miterfasst. Durch die nach unten vorstehende Ausbildung des Spaltabdeckungsabschnittes und der Anlagefläche des unten vorstehenden Teils des Spaltabdeckungsabschnitts, welche an einer vertikalen Seitenwand des Bahnsteiges anliegt, wird eine ausreichende Belastbarkeit des Spaltabdeckungsabschnitts ermöglicht, wobei der Spaltabdeckungsabschnitt gleichzeitig in einem ausreichenden Maß reversibel verformbar sein kann.

Vorteilhafterweise ist zumindest der Spaltabdeckungsabschnitt mit einer faserverstärkten Schicht versehen, die sich vom freien Ende des Randstreifens bis zum Auflageabschnitt erstreckt, wobei diese Schicht vorteilhafterweise auch über den Auflageabschnitt bis zum anderen Ende des Randstreifens durchgeht. Bevorzugterweise ist diese Schicht als Deckschicht ausgebildet. Durch diese faserverstärkte Schicht kann die Biegefestigkeit des Randstreifens erhöht werden, wobei für den Randstreifen dennoch ein bis zu einem hohen Verformungsgrad elastisch reversibel verformbares Material einsetzbar ist, welches auch relativ leicht ist.

Ein erfindungsgemäßes Profil kann günstigerweise derart ausgebildet sein, dass es auch bei grober mechanischer Verformung und gegebenenfalls beim Aus-, Ab- oder Einreißen des Randstreifens zu keiner Splitterbildung kommen kann und somit keine gefährlichen Bruchstücke gebildet werden. Auch sind eventuell abgerissene Teile relativ leicht, wodurch eine Verletzungsgefahr von Passanten vermieden wird.

Günstigerweise kann der Spaltabdeckungsabschnitt eine geringere Festigkeit aufweisen als der Auflageabschnitt, wodurch die Verformbarkeit des Spaltabdeckungsabschnittes noch erhöht wird. Vorteilhaft ist vorgesehen, dass der Steifigkeitsunterschied zwischen den beiden Bereichen mindestens einen Faktor zwei beträgt. Denkbar und möglich ist es auch, dass sich die Festigkeit über einen jeweiligen Bereich ändert. Eine solche Festigkeitsänderung kann durch eine Änderung der Dichte des Kunststoffmaterials bewirkt werden.

Es können weiters auch Sollbruchstellen vorgesehen sein, die bei einer übermäßigen Beanspruchung zu einem definierten Abreißen von Teilen des Randstreifens führen.

Nachfolgend wird ein Ausführungsbeispiel der Erfindung anhand der Figuren der beiliegenden Zeichnungen eingehend beschrieben.
- Fig. 1: zeigt einen schematisch gehaltenen Schnitt durch einen Bahnsteigrand, mit anschließendem Gleiskörper und einem schematisch eingezeichneten Teil eines Zugkörpers;
- Fig. 2: zeigt einen Querschnitt durch einen erfindungsgemäßen Randstreifen und
- Fig. 3: zeigt ein schematisch gehaltenes Schaubild mehrerer erfindungsgemäßer Randstreifen.

Die Fig. 1 zeigt einen Bahnsteig im Bereich seines Randes mit einem betonierten Perron-Abschluss 1, einer Aufschüttung aus Kies od. dgl. 2 und einem oberen vorfabrizierten Perron-Winkel 3, ebenso aus Beton. Weiters sind die Schienen 4 gezeigt, die auf Schwellen 5 verlegt sind, wobei zwischen den Schwellen 5 und dem Perron-Abschluss 1 eine Holzsicherung 6 vorgesehen ist.

Auf den Perron-Winkel 3 ist der erfindungsgemäße Randstreifen 10 aufgesetzt. An den Randstreifen 10 schließt eine begehbare Schicht 7 aus Verbundsteinen an, die auf einer Sandschicht 8 aufliegt. Unterhalb der Sandschicht 8 befindet sich eine Schicht 9 aus einem geeigneten Füllmaterial.

Der erfindungsgemäße Randstreifen 10 besteht aus einem Elastomerschaumstoff, z. B. einem Polyurethanschaum, und ist mit einer faserverstärkten Deckschicht 11 versehen, die sich über die gesamte Ausdehnung des Randstreifens erstreckt. Die Deckschicht 11 wird vorteilhaft von einem Gewebe oder einem Vlies gebildet und besteht beispielsweise aus Polypropylen - Polyethylen oder Polyesterfasern. Insbesondere zur Erhöhung der Abriebfestigkeit kann die Oberseite der Deckschicht 11 auch behandelt sein, beispielsweise mit Polyurethan besprüht sein.

Der Randstreifen hat vorteilhafterweise eine Dichte von 100-500 kg/m³, vorzugsweise 200-250 kg/m³ und eine Länge von ca. 1 m, sodass er leicht zu handhaben ist. Die Breite kann beispielsweise 25cm betragen.

Der Randstreifen 10 weist einen Auflageabschnitt 12 auf, mit dem er am auf der Oberseite der Unterkonstruktion des Bahnsteiges im Bereich von dessen Rand aufliegt, wobei die Unterkonstruktion des Bahnsteiges im gezeigten Ausführungsbeispiel vom Perron-Winkel 3 gebildet wird, und einen seitlich über die Unterkonstruktion des Bahnsteiges, also hier den Perron-Winkel 3, auskragenden Spaltabdeckungsabschnitt 13, der den Spalt zwischen einem eingefahrenen Zug und dem vorfabrizierten Perron-Winkel 3 abdeckt. Im Auflageabschnitt 12 sind beispielsweise Befestigungsöffnungen 16 vorgesehen. Der Randstreifen 10 ist beispielsweise mittels Schrauben, die durch die Befestigungsöffnungen 16 ragen, mit dem Perron-Winkel 3 verschraubbar. Auch andere Befestigungsmöglichkeiten sind denkbar und möglich, beispielsweise eine Verklebung des Randstreifens mit der Unterkonstruktion. Die Breite des Spaltabdeckungsabschnitts 13, über welche der Randstreifen vom Bahnsteig auskragt, kann beispielsweise 10cm betragen.

Der Spaltabdeckungsabschnitt 13 steht in Bezug auf den Auflageabschnitt 12 nach unten vor. Der nach unten vorstehende Teil des Spaltabdeckungsabschnitts 13 besitzt eine Anlagefläche 17, mit der er an der vertikalen Seitenwand der Unterkonstruktion des Bahnsteiges, also hier an der vertikalen Seitenwand des Perron-Winkels 3 anliegt. Die Anlagefläche 17 und die Unterseite des Auflageabschnitts 12 stehen rechtwinkelig zueinander. Durch diese Anlagefläche 17 wird eine Abstützung des überstehenden Spaltabdeckungsabschnitts 13 erzielt. Zwischen dem Auflageabschnitt 12 und dem Spaltabdeckungsabschnitt 13 ist eine Sollbruchstelle 14 vorgesehen.

Weiters weist der Spaltabdeckungsabschnitt 13 eine untere schräge Abschlussfläche 15 auf, sodass sich der Spaltabdeckungsabschnitt 13 vom Auflageabschnitt 12 ausgehend zu seinem freien Ende verjüngt. Anstelle der schrägen Abschlussfläche 15 können beispielsweise auch eine oder mehrere Stufen vorgesehen sein. Durch die sich verjüngende Form wird die Komprimierbarkeit des Spaltabdeckungsabschnittes 13 in der Nähe seines freien Endes erhöht. Zur Erhöhung der Komprimierbarkeit des Spaltabdeckungsabschnittes 13 kann dieser vorteilhafterweise weiters weicher als der Auflageabschnitt 12 ausgebildet sein, beispielsweise aufgrund einer gegenüber dem Auflageabschnitt 12 verringerten Dichte des Spaltabdeckungsabschnitts.

Unterschiedliche Modifikationen des gezeigten Ausführungsbeispiels sind denkbar und möglich, ohne den Bereich der Erfindung zu verlassen. So könnte beispielsweise die faserverstärkte Schicht anstelle in Form einer Deckschicht 11 auch in einem innerhalb des Randstreifens liegenden Bereich ausgebildet sein, vorzugsweise in dessen oberer Hälfte. Günstigerweise würde sich eine solche innere faserverstärkte Schicht mindestens über den Spaltabdeckungsabschnitt 13, vorzugsweise auch über einen Teil des Auflageabschnittes oder den gesamten Auflageabschnitt 12 erstrecken.

## Patentansprüche

1. Randstreifen für Bahnsteige, der in Montagelage vom Bahnsteig seitlich auskragt, **dadurch gekennzeichnet, dass** der Randstreifen einen Profilteil aus Kunststoff aufweist, welcher einen in Montagelage auf der Oberseite der Unterkonstruktion des Bahnsteiges im Bereich von dessen Rand aufliegenden Auflageabschnitt (12) und einen seitlich vom Bahnsteig auskragenden, reversibel verformbaren Spaltabdeckungsabschnitt (13) besitzt, der in Montagelage in Bezug auf den Auflageabschnitt (12) nach unten vorsteht, wobei der nach unten vorstehende Teil des Spaltabdeckungsabschnitts (13) eine Anlagefläche (17) zur Anlage an einer vertikalen Seitenwand des Bahnsteiges besitzt.

2. Randstreifen nach Anspruch 1, **dadurch gekennzeichnet, dass** er aus einem Elastomerschaumstoff gefertigt ist.

3. Randstreifen nach Anspruch 1 oder 2, **dadurch gekennzeichnet, dass** der Spaltabdeckungsabschnitt (13) eine geringere Festigkeit aufweist als der Auflageabschnitt (12).

4. Randstreifen nach Anspruch 3, **dadurch gekennzeichnet, dass** der Steifigkeitsunterschied mindestens einen Faktor zwei beträgt.

5. Randstreifen nach einem der Ansprüche 1 bis 4, **dadurch gekennzeichnet, dass** zumindest der Spaltabdeckungsabschnitt (13) mit einer faserverstärkten Schicht versehen ist.

6. Randstreifen nach einem der Ansprüche 1 bis 5, **dadurch gekennzeichnet, dass** er mit einer faserverstärkten Deckschicht (11) versehen ist, die sich vorzugsweise über die gesamte Ausdehnung des Randstreifens erstreckt.

7. Randstreifen nach Anspruch 6, **dadurch gekennzeichnet, dass** die Deckschicht (11) von einem Vlies oder einem Gewebe gebildet wird.

8. Randstreifen nach einem der Ansprüche 1 bis 7, **dadurch gekennzeichnet, dass** sich der Spaltabdeckungsabschnitt (13) vom Auflageabschnitt (12) zum freien Rand des Randstreifens verjüngt.

9. Randstreifen nach Anspruch 8, **dadurch gekennzeichnet, dass** der Spaltabdeckungsabschnitt (13) eine untere schräge Abschlussfläche (15) aufweist.

10. Randstreifen nach einem der Ansprüche 1 bis 9, **dadurch gekennzeichnet, dass** mindestens eine Sollbruchstelle (14) vorgesehen ist.

11. Randstreifen nach Anspruch 10, **dadurch gekennzeichnet, dass** die Sollbruchstelle (14) zwischen dem Spaltabdeckungsabschnitt (13) und dem Auflageabschnitt (12) verläuft.

12. Randstreifen nach einem der Ansprüche 1 bis 11, **dadurch gekennzeichnet, dass** der Elastomerschaumstoff eine Dichte im Bereich von 100-500 kg/m³, vorzugsweise im Bereich von 200-250 kg/m³ aufweist.

13. Randstreifen nach einem der Ansprüche 1 bis 12, **dadurch gekennzeichnet, dass** eine Verformung des Spaltabdeckungsabschnitts (13) bis zu seiner Kompression um 50% seiner Ausdehnung reversibel ist.

## Claims

1. A marginal strip for railway platforms, which projects laterally from the platform in the assembled position, **characterized in that** the marginal strip has a profiled part of plastics material which comprises a bearing portion (12), resting on the top side of the substructure of the platform in the region of the edge of the latter in the assembled position, and a gap-covering portion (13), which projects laterally from the platform and is deformable in a reversible manner and which projects downwards with respect to the bearing portion (12) in the assembled position, wherein the downwardly projecting part of the gap-covering portion (13) has an abutment face (17) for abutment against a vertical side wall of the platform.

2. A marginal strip according to Claim 1, **characterized in that** it is produced from an elastomer foam material.

3. A marginal strip according to Claim 1 or 2, **characterized in that** the gap-covering portion (13) has a lower degree of stiffness than the bearing portion (12).

4. A marginal strip according to Claim 3, **characterized in that** the difference in rigidity amounts at least to a factor of two.

5. A marginal strip according to one of Claims 1 to 4, **characterized in that** at least the gap-covering portion (13) is provided with a fibre-reinforced layer.

6. A marginal strip according to one of Claims 1 to 5, **characterized in that** it is provided with a fibre-reinforced cover layer (11) which preferably extends over the entire extension of the marginal strip.

7. A marginal strip according to Claim 6, **characterized in that** the cover layer (11) is formed by a fleece or a fabric.

8. A marginal strip according to one of Claims 1 to 7, **characterized in that** the gap-covering portion (13) tapers from the bearing portion (12) to the free edge of the marginal strip.

9. A marginal strip according to Claim 8, **characterized in that** the gap-covering portion (13) has a lower sloping terminating face (15).

10. A marginal strip according to one of Claims 1 to 9, **characterized in that** at least one pre-set breaking point (14) is provided.

11. A marginal strip according to Claim 10, **characterized in that** the pre-set breaking point (14) extends between the gap-covering portion (13) and the bearing portion (12).

12. A marginal strip according to one of Claims 1 to 11, **characterized in that** the elastomer foam material has a density in the range of from 100 to 500 kg/m³, preferably in the range of from 200 to 250 kg/m³.

13. A marginal strip according to one of Claims 1 to 12, **characterized in that** a deformation of the gap-covering portion (13) is reversible up to its compression by 50% of its extension.

## Revendications

1. Bordure de quai dépassant latéralement du quai en position de montage,
**caractérisée en ce que**
la bordure comporte une pièce profilée en matière plastique ayant, en position de montage, un segment d'appui (12) qui vient sur le dessus de l'infrastructure du quai au niveau de son bord et un segment de couverture d'intervalle (13), déformable de manière réversible, qui dépasse latéralement par rapport au quai, et qui, en position de montage, dépasse vers le bas par rapport au segment d'appui (12),
la partie du segment de couverture d'intervalle (13) qui vient en saillie vers le bas comporte une surface d'appui (17) contre la paroi latérale verticale du quai.

2. Bordure selon la revendication 1,
**caractérisée en ce qu'**
elle est fabriquée en une mousse d'élastomère.

3. Bordure selon la revendication 1 ou 2,
**caractérisée en ce que**
le segment de couverture d'intervalle (13) a une rigidité moindre que le segment d'appui (12).

4. Bordure selon la revendication 3,
**caractérisée en ce que**
la différence de rigidité correspond au moins à un coefficient 2.

5. Bordure selon l'une des revendications 1 à 4,
**caractérisée en ce que**
le segment de couverture d'intervalle (13) est une couche renforcée par des fibres.

6. Bordure selon l'une des revendications 1 à 5,
**caractérisée en ce qu'**
elle est munie d'une couche de recouvrement (11) renforcée par des fibres, qui s'étend de préférence sur toute l'extension de la bordure.

7. Bordure selon la revendication 6,
**caractérisée en ce que**
la couche de couverture (11) est formée par un non-tissé ou un tissé.

8. Bordure selon l'une des revendications 1 à 7,
**caractérisée en ce que**
le segment de couverture d'intervalle (13) va en diminuant à partir du segment d'appui (12) jusque vers le bord libre de la bordure.

9. Bordure selon la revendication 8,
**caractérisée en ce que**
le segment de couverture d'intervalle (13) possède une surface de finition (15) inclinée vers le bas.

10. Bordure selon l'une des revendications 1 à 9,
**caractérisée par**
au moins un point de rupture de consigne (14).

11. Bordure selon la revendication 10,
**caractérisée en ce que**
le point de rupture de consigne (14) passe entre le segment de couverture d'intervalle (13) et le segment d'appui (12).

12. Bordure selon l'une des revendications 1 à 11,
**caractérisée en ce que**
la mousse d'élastomère a une densité de fordre de 100-500 kg/m³, de préférence de l'ordre de 200-250 kg/m³.

13. Bordure selon l'une des revendications 1 à 12,
**caractérisée en ce que**
la déformation du segment de couverture d'intervalle (13) est réversible jusqu'à une compression représentant 50 % de son extension.
